# EUROPÄISCHE PATENTSCHRIFT

(11) **EP 1 470 864 B1**
(45) Veröffentlichungstag und Bekanntmachung des Hinweises auf die Patenterteilung: **22.12.2010**
(21) Anmeldenummer: 04006996.5
(22) Anmeldetag: 24.03.2004
(51) Int. Cl.: B05B 7/04

(54) **Zweistoffsprühdüse**
Two-fluid spray nozzle
Buse de pulvérisation à deux fluides

(30) Priorität: 24.04.2003 DE 10319582
(43) Veröffentlichungstag der Anmeldung: 27.10.2004
(73) Patentinhaber: Lechler GmbH, 72555 Metzingen (DE)
(72) Erfinder: Bauer, Emmerich, 73529 Schwäbisch Gmünd (DE); Gaa, Reinhard, 72555 Metzingen (DE); Kelz, Dieter, 72581 Dettingen (DE)
(74) Vertreter: Patentanwälte Ruff, Wilhelm, Beier, Dauster & Partner

(56) Entgegenhaltungen:
- EP-A- 0 248 539
- EP-A- 1 160 015
- DE-A1- 4 011 891
- US-A- 4 655 395

## Beschreibung

Die Erfindung betrifft eine Zweistoffsprühdüse mit einer in einem Gehäuse vor einer Austrittsöffnung angeordneten Mischkammer, in die Zufuhrkanäle für ein flüssiges und ein gasförmiges Medium münden und in der ein Prallkörper vorgesehen ist, auf den der Flüssigkeitsstrahl auftrifft, wobei der Prallkörper als ein koaxial zu dem Flüssigkeitsstrahl ausgerichteter, sich in Strömungsrichtung bis zu einer Abreißkante erweiternder Verdrängungskörper ausgebildet ist, und wobei die Zufuhrkanäle für das gasförmige Medium in den den erweiternden Bereich des Verdrängungskörpers umgebenden Teil der Mischkammer münden.

Bei solchen Zweistoffsprühdüsen mit innerer Mischung wird in der Regel die Gasmenge fein verteilt in einen Flüssigkeitsstrahl eingeleitet und das entstandene mehr oder weniger homogene Gemisch wird über die verengte Austrittsöffnung ausgeleitet.

Eine Zweistoffsprühdüse ist aus der DE 31 31 070 C2 bekannt, wo man in einer Mischkammer einen Pralltisch angeordnet hat, der einer Eintrittsöffnung für die Flüssigkeit gegenüberliegt. Die Auftrefffläche des Pralltisches ist dabei senkrecht zur Achse des Flüssigkeitsstrahls und fluchtend zur Zuführachse des gasförmigen Mediums in der Mitte einer Mischkammer angeordnet. Der auf den Pralltisch auftreffende Flüssigkeitsstrahl platzt daher in der Mischkammer auf und wird von der senkrecht dazu geführten Druckluft mitgenommen, im weiteren Verlauf der Mischkammer nach Möglichkeit gleichmäßig verteilt und dann durch eine auf der Achse der Zufuhröffnung für die Druckluft liegende Austrittsöffnung abgegeben.

Bei einer anderen Bauart nach der DE-OS 22 52 218 trifft der Flüssigkeitsstrahl am Ende einer Mischkammer auf einen Prallteller auf und wird mit Luft gemischt, die tangential in die vor dem Prallteller liegende Mischkammer eingeleitet wird. Das so durch Verwirbelung erzeugte Gemisch tritt dann in einen Ringkanal hinter dem Prallteller ein und wird an einer Austrittsöffnung abgegeben, der ein zweiter Prallteller nachgeschaltet ist.

Aus dem US-Patent 4,655,395 ist eine Zweistoffdüse bekannt, bei der Gas ausgehend von einem Sammelraum entlang der Außenflächen eines kegelförmigen Körpers entlanggeleitet wird. Den kegelförmigen Körper umgibt ein ringförmiger Spalt. In diesen ringförmigen Spalt wird zu zerstäubende Flüssigkeit eingeleitet. Durch Verstellen des kegelförmigen Körpers kann die Breite des Ringspaltes und damit die ausgegebene Tropfenmenge verstellt werden.

Aus der deutschen Offenlegungsschrift DE 40 11 891 A1 ist eine Zweistoffdüse bekannt, bei der die Flüssigkeit auf einen mit einer gegen den Flüssigkeitsstrahl gerichteten Spitze versehenen Verdrängungskörper geleitet wird. Der Flüssigkeitsstrahl wird von einem Druckluftring umgeben. Durch den Verdrängungskörper wird das Flüssigkeits-Luftgemisch umgeleitet, um Sekundärluft durch Injektorwirkung anzusaugen.

Aus der europäischen Offenlegungsschrift EP 0 248 539 A1 ist eine weitere Zweistoffdüse nach dem Oberbegriff des Anspruchs 1 bekannt, die - siehe dort speziell Fig. 4 - eine Mischkammer aufweist, in die Zuführkanäle für ein flüssiges und ein gasförmiges Medium münden. Stromaufwärts der Mischkammer ist ein Prallkörper vorgesehen, auf den der Flüssigkeitsstrahl auftrifft. Der Prallkörper ist als ein koaxial zu dem Flüssigkeitsstrahl ausgerichteter, sich in Strömungsrichtung bis zu einer Abreißkante erweiternder Verdrängungskörper ausgebildet. Die Zuführkanäle für das gasförmige Medium münden in den, den erweiterten Bereich des Verdrängungskörpers umgebenden Teil der Mischkammer. Ein eintretender Flüssigkeitsstrahl prallt zunächst auf eine abgeflachte Prallfläche des Verdrängungskörpers auf, der sich ausgehend von dieser Prallfläche kegelförmig erweitert. Ein sich an die Erweiterung anschließender zylindrischer Abschnitt wird dann von einer erneuten kegelförmigen Erweiterung gefolgt, an deren Ende die Abrisskante angeordnet ist. Anschließend an die Abrisskante ist eine Haube angeordnet, die einen hohlen, großräumigen Mischkammerabschnitt bildet. In der Haube sind mehrere Austrittsöffnungen vorgesehen.

Der Erfindung liegt die Aufgabe zugrunde, eine Zweistoffsprühdüse der eingangs genannten Art mit möglichst homogener Mischung zwischen flüssiger und gasförmiger Phase bereitzustellen, die gleichzeitig eine Anordnung der Austrittsöffnung oder Austrittsöffnungen an verschiedenen Stellen erlaubt.

Die Erfindung besteht zur Lösung dieser Aufgabe bei einer Zweistoffsprühdüse der eingangs genannten Art darin, dass der Verdrängungskörper als Kegel und speziell als Doppelkegel ausgebildet ist, der sich in Strömungsrichtung bis zur Abrisskante erweitert und dann wieder verjüngt. Die als Vollstrahl in die Mischkammer eintretende Flüssigkeit wird ausgehend von einer Verteilspitze in einen Flüssigkeitsfilm aufgeteilt, dessen Dicke mit wachsendem Durchmesser des Verdrängungskörpers abnimmt. Auf diesen relativ dünnen Flüssigkeitsfilm wird an der Abrisskante des Verdrängungskörpers das gasförmige Medium geleitet und zerteilt ihn im Inneren der Düse in feine Tropfen. Da bei dieser Art der Ausgestaltung der Flüssigkeitsfilm über den Umfang des Verdrängungskörpers verteilt gleichmäßig ausgebildet sein kann, wird auch eine weitgehend homogene Mischung mit der Luft erreicht, die im abgegebenen Sprühstrahl zu einem Tropfenspektrum großer Gleichmäβigkeit führt. In einfacher Weise ist der Verdrängungskörper als ein Kegel ausgebildet sein, dessen Achse mit der Achse der Flüssigkeitszuführung zusammenfällt, und speziell ist der Verdrängungskörper als Doppelkegel ausgebildet, der sich in Strömungsrichtung bis zur Abreißkante erweitert und dann wieder verjüngt. Diese Ausgestaltung gibt zusammen mit der entsprechend sich verengenden Innenwand der Mischkammer die Möglichkeit, die Austrittsöffnung oder die Austrittsöffnungen an verschiedenen Stellen im Bereich hinter der Abreißkante anzubringen. Es wird dadurch auch der Mischbereich vorgegeben, der durch die erfindungsgemäße Ausgestaltung allerdings keine allzu große Strömungslänge erforderlich macht.

In Weiterbildung der Erfindung können die Zufuhrkanäle für das gasförmige Medium in der Strömungsrichtung vor der Abreißkante münden und sie können in etwa parallel zur Strömungsrichtung des Flüssigkeitsstrahles verlaufen, was den Vorteil bringt, dass die Zufuhrkanäle für beide Medien zu einer gemeinsamen Anschlussstelle geführt werden können und nicht, wie bei Zweistoffsprühdüsen nach dem Stand der Technik senkrecht zueinander stehen und einen relativ großen Raumbedarf haben.

In Ausgestaltung der Erfindung kann die Innenwand der Mischkammer in etwa parallel zu der Kontur des Verdrängungskörpers verlaufen, so dass die mit der Flüssigkeit zu mischende Luft eng an den Verdrängungskörper und an die Abreißkante geführt werden kann, wo die Mischung mit dem Flüssigkeitsfilmring erfolgt.

In Ausgestaltung der Erfindung kann sich der Erweiterungswinkel des Kegels im Bereich der Abreißkante vergrößern, so dass ein umlaufender Rand den größten Durchmesser bildet. Durch diese Maßnahme findet eine Umlenkung des Flüssigkeitsfilmes in eine in etwa senkrecht zur zugeführten Luft verlaufende Ebene statt, die der Vermischung dienlich ist.

In Ausgestaltung der Erfindung kann schließlich die Austrittsöffnung aus mehreren hinter dem Bereich der Abreißkante des Verdrängungskörpers angeordneten Austrittsbohrungen bestehen, deren Anzahl, Lage und Austrittswinkel in Abhängigkeit vom gewünschten Sprühwinkel und Sprühstrahl wählbar ist. Für die Wirkung der Erfindung entscheidend ist die Verteilung der zugeführten Flüssigkeit in einen immer dünner werdenden Flüssigkeitsfilm und dessen Vermischung mit der im Bereich der Abreißkante des Verdrängungskörpers zugeführten Luft.

Die Erfindung ist in der Zeichnung anhand eines Ausführungsbeispiels dargestellt und wird im folgenden erläutert.

Die einzige Zeichnung zeigt einen Düsenkopf 1, der in nicht näher beschriebener Weise mit einem Anschlussgewinde 2 an ein strichpunktiert angedeutetes Rohr 3 ansetzbar ist, das mit Zufuhrkanälen für ein flüssiges Medium und für ein gasförmiges Medium versehen ist. Der Düsenkopf 1 besteht dabei aus dem bereits erwähnten Anschlussteil 3 mit dem Anschlussgewinde 2 und aus einem auf ein Gewinde 4 des Anschlussteiles 3 aufgeschraubten Kappenteil 5, der auf seiner Innenseite mit einem Prallkörper in der Form eines Verdrängungskörpers 6 versehen ist, der durch eine Schraube 7 mit der Kappe 5 verbunden ist, oder eingepresst wird.

Der Verdrängungskörper 6 besteht dabei aus einem rotationssymmetrischen Doppelkegel, wobei die Spitze 8 des von der Kappe 5 abgewandten Kegelteiles 9 auf der Achse 10 des Düsenkopfes 1 und einer zentralen Zuführbohrung 11 liegt, der die zu versprühende Flüssigkeit im Sinn des Pfeiles 12 unter Druck zugeführt wird. Der Kegelteil 9 geht dann in einen ringförmigen Kegelstumpfteil 13 über, dessen Steigung gegenüber der Achse 10 flacher ist und der in einen zylindrischen Ring 21 übergeht, der an seinem Umfang eine Abreißkante 15 bildet, von der aus der Kegelteil 14 sich nach unten in die Kappe 5 herein verjüngt. Zwischen Kappe 5 und Anschlussteil 3 und dem doppelkegeligen Verdrängungskörper 6 entsteht eine ringförmige Mischkammer 16, in die durch den Anschlussteil 3 hindurch Zuführbohrungen 17 für das gasförmige Medium münden, das im Sinn der Pfeile 18 durch das strichpunktierte Rohr oder auf andere Weise zugeführt wird. Die Innenwände der Mischkammer 16 verlaufen dabei in etwa parallel zu der Kontur des Verdrängungskörpers 6.

Es ist zu erkennen, dass die Zuführbohrungen 17 in etwa parallel zur Zuführbohrung 11 für die Flüssigkeit verlaufen und in einem Bereich der Mischkammer 16 münden, der noch vor der Abreißkante 15 liegt.

In der Kappe 5 wiederum sind hinter der Abreißkante 15 Austrittsbohrungen 19 vorgesehen, die gleichmäßig auf dem Umfang der Kappe 5 verteilt sind. Der Austrittswinkel dieser Bohrungen 19, gemessen zur Achse 10 des Düsenkopfes 1, kann unterschiedlich gewählt sein. Dies gilt auch für die Anzahl der Bohrungen 19 und für ihren radialen Abstand von der zentralen Achse 10. Es wäre beispielsweise auch möglich, die Austrittsöffnungen näher an die Achse 10 heranzulegen und den Austrittswinkel zu ändern, wie das mit der Achse 20 angedeutet ist.

Die Wirkungsweise des neuen Düsenkopfes ist wie folgt:

Die im Sinn des Pfeiles 12 eintretende Flüssigkeit tritt als Vollstrahl in die Mischkammer 16 ein und trifft dabei auf die Spitze 8 des Kegels 9 auf. Die Flüssigkeit wird dadurch gleichmäßig auf die Oberfläche des Kegels 9 verteilt und die Dicke des so entstehenden Flüssigkeitsfilmes nimmt mit zunehmendem Durchmesser des Kegels 9 ab. Im Bereich des Ringes 13 wird der Flüssigkeitsfilm in eine Richtung umgelenkt, die nahezu senkrecht zu der Zuführrichtung der Bohrungen 17 ist. Der Flüssigkeitsfilm wird daher von dem zuströmenden gasförmigen Medium in die Mischkammer hineingerissen, zu feinen Tröpfchen gleichmäßig verteilt und dann als Sprühstrahlen durch die Öffnungen 19 nach außen geführt. Dabei beruht die Wirkungsweise der feinen Verteilung der Flüssigkeit in der zugeführten Luft auf der Aufteilung eines Flüssigkeitsstrahles in einen ringförmigen Flüssigkeitsfilm, der in besonders wirkungsvoller Weise von quer dazu auftreffenden Luftstrahlen mitgenommen wird. Wie zu erkennen ist, ist der Raumbedarf eines so gestalteten Sprühkopfes verhältnismäßig gering.

Im Ausführungsbeispiel ist als Verdrängungskörper ein rotationssymmetrischer Kegel gezeigt. Möglich ist es allerdings auch, einen pyramidenförmigen Verdrängungskörper vorzusehen, der ebenfalls ausgehend von einer Verteilspitze die Flüssigkeit in einen Film aufteilt, der dann vom zuströmenden gasförmigen Medium zerteilt wird.

## Patentansprüche

1. Zweistoffsprühdüse mit einer in einem Gehäuse vor einer Austrittsöffnung angeordneten Mischkammer (16) in die Zufuhrkanäle (11, 17) für ein flüssiges und ein gasförmiges Medium münden und in der ein Prallkörper (6) vorgesehen ist, auf den der Flüssigkeitsstrahl auftrifft, wobei der Prallkörper als ein koaxial zu dem Flüssigkeitsstrahl ausgerichteter, sich in Strömungsrichtung bis zu einer Abreißkante (15) erweiternder Verdrängungskörper (6) ausgebildet ist, und dass die Zufuhrkanäle (17) für das gasförmige Medium in den den erweiterten Bereich des Verdrängungskörpers (6) umgebenden Teil der Mischkammer (16) münden, **dadurch gekennzeichnet, dass** der Verdrängungskörper (6) mit einer gegen die Strömung der Flüssigkeit gerichteten Spitze (8) ausgebildet ist, dass der Verdrängungskörper (6) als Kegel (9) ausgebildet ist und dass der Verdrängungskörper (6) als Doppelkegel (9, 14) ausgebildet ist, der sich in Strömungsrichtung (12) bis zur Abreißkante (15) erweitert und dann wieder verjüngt.

2. Zweistoffsprühdüse nach Anspruch 1, **dadurch gekennzeichnet, dass** die Zufuhrkanäle (17) für das gasförmige Medium in Strömungsrichtung vor der Abreißkante (15) münden.

3. Zweistoffsprühdüse nach Anspruch 1, **dadurch gekennzeichnet, dass** die Zufuhrkanäle (17) für das gasförmige Medium in etwa parallel zur Strömungsrichtung des Flüssigkeitsstrahles verlaufen.

4. Zweistoffsprühdüse nach Anspruch 1, **dadurch gekennzeichnet, dass** die Innenwand des Mischkammer (16) in etwa parallel zu der Kontur des Verdrängungskörpers (6) verläuft.

5. Zweistoffsprühdüse nach Anspruch 1, **dadurch gekennzeichnet, dass** die Austrittsöffnung aus mehreren hinter dem Bereich der Abreißkante (15) des Verdrängungskörpers (6) angeordneten Austrittsbohrungen (19) besteht.

6. Zweistoffsprühdüse nach Anspruch 5, **dadurch gekennzeichnet, dass** die Lage, die Anzahl und der Austrittswinkel der Austrittsbohrungen (19, 20) in Abhängigkeit vom gewünschten Sprühwinkel und Sprühstrahl gewählt ist.

## Claims

1. Two-fluid spray nozzle having a mixing chamber (16) arranged in a housing in front of an outlet opening and into which feed channels (11, 17) for a fluid and a gaseous medium discharge and inside which an impingement member (6) is provided on which the fluid jet impacts, where the impingement member is designed as a displacement member (6) aligned coaxially with the fluid jet and widening in the flow direction up to a breakaway edge (15) and where the feed channels (17) for the gaseous medium discharge into that part of the mixing chamber (16) surrounding the widened area of the displacement member (6), **characterized in that** the displacement member (6) is designed with a tip (8) aligned against the flow of the fluid, **in that** the displacement member (6) is designed as a cone (9) and **in that** the displacement member (6) is designed as a double cone (9, 14) widening in the flow direction (12) up to the breakaway edge (15) and then tapering again.

2. Two-fluid spray nozzle according to Claim 1, **characterized in that** the feed channels (17) for the gaseous medium discharge in front of the breakaway edge (15) in the flow direction.

3. Two-fluid spray nozzle according to Claim 1, **characterized in that** the feed channels (17) for the gaseous medium run approximately parallel to the flow direction of the fluid jet.

4. Two-fluid spray nozzle according to Claim 1, **characterized in that** the inner wall of the mixing chamber (16) runs approximately parallel to the contour of the displacement member (6).

5. Two-fluid spray nozzle according to Claim 1, **characterized in that** the outlet opening consists of several outlet holes (19) arranged behind the area of the breakaway edge (15) of the displacement member (6).

6. Two-fluid spray nozzle according to Claim 5, **characterized in that** the position, the number and the outlet angle of the outlet holes (19, 20) is selected depending on the required spray angle and spray jet.

## Revendications

1. Buse de pulvérisation à deux fluides avec une chambre de mélange (16) disposée dans un corps devant un orifice de sortie et dans laquelle aboutissent des conduites d'alimentation (11, 17) pour un fluide liquide et un fluide gazeux, et dans laquelle est prévu un corps de rebondissement (6) sur lequel frappe le jet liquide, sachant que le corps de rebondissement est formé comme corps déplaceur (6) coaxial au jet liquide et s'élargissant dans le sens d'écoulement jusqu'à une arête de décollement (15), et que les conduites d'alimentation (17) pour le fluide gazeux aboutissent dans la partie de la chambre de mélange (16) entourant la zone élargie du corps déplaceur (6), **caractérisée en ce que** le corps déplaceur (6) est formé avec une pointe (8) dirigée contre l'écoulement du liquide, que le corps déplaceur (6) est formé comme cône (9) et que le corps déplaceur (6) est formé comme double cône (9, 14) qui s'élargit dans le sens d'écoulement (12) jusqu'à l'arête de décollement (15) puis s'amincit de nouveau.

2. Buse de pulvérisation à deux fluides selon la revendication 1, **caractérisée en ce que** les conduites d'alimentation (17) pour le fluide gazeux aboutissent en amont de l'arête de décollement (15) dans le sens d'écoulement.

3. Buse de pulvérisation à deux fluides selon la revendication 1, **caractérisée en ce que** les conduites d'alimentation (17) pour le fluide gazeux s'étendent approximativement parallèlement au sens d'écoulement du jet liquide.

4. Buse de pulvérisation à deux fluides selon la revendication 1, **caractérisée en ce que** la paroi intérieure de la chambre de mélange (16) s'étend approximativement parallèlement au contour du corps déplaceur (6).

5. Buse de pulvérisation à deux fluides selon la revendication 1, **caractérisée en ce que** l'orifice de sortie est constitué de plusieurs perçages de sortie (19) disposés en aval de la zone de l'arête de décollement (15) du corps déplaceur (6).

6. Buse de pulvérisation à deux fluides selon la revendication 5, **caractérisée en ce que** la position, le nombre et l'angle de sortie des perçages de sortie (19, 20) sont choisis en fonction de l'angle de pulvérisation et du jet pulvérisé souhaités.
